# EUROPÄISCHE PATENTSCHRIFT

(11) **EP 1 398 592 B1**
(45) Veröffentlichungstag und Bekanntmachung des Hinweises auf die Patenterteilung: **22.07.2015**
(21) Anmeldenummer: 03020179.2
(22) Anmeldetag: 05.09.2003
(51) Int. Cl.: F28F 1/12

(54) **Flachrohr-Wärmeübertrager**
Flat tubes heat exchanger
Echangeur de chaleur à tubes plats

(30) Priorität: 10.09.2002 DE 10242188
(43) Veröffentlichungstag der Anmeldung: 17.03.2004
(73) Patentinhaber: MAHLE Behr GmbH & Co. KG, 70469 Stuttgart (DE)
(72) Erfinder: Richter, Rainer, Dr.-Ing, 81247 München (DE)
(74) Vertreter: Grauel, Andreas

(56) Entgegenhaltungen:
- US-A- 3 250 325
- US-A- 4 311 193
- PATENT ABSTRACTS OF JAPAN vol. 1997, no. 02, 28. Februar 1997 (1997-02-28) -& JP 08 271169 A (NIPPONDENSO CO LTD), 18. Oktober 1996 (1996-10-18)

## Beschreibung

Die Erfindung betrifft einen Wärmeübertrager mit Rohren und Rippen nach dem Oberbegriff des Patentanspruches 1. JP 8-271169 offenbart einen derartigen Wärmeübertrager.

Bekannte Wärmeübertrager sind einerseits so genannte mechanisch gefügte Wärmeüberträger, d. h. mit Rundrohren und Flachrippen, die von den Rundrohren durchsetzt werden und mit diesen über Rippendurchzüge in wärmeleitender und mechanischer Verbindung stehen. Andererseits sind gelötete Wärmeübertrager bekannt, die aus einem Wärmeübertragernetz mit Flachrohren und zwischen diesen angeordneten Wellrippen bestehen, die mit den Flachrohren an ihren Wellenkämmen verlötet sind. Durch die Rundrohre bzw. Flachrohre strömt ein flüssiges Medium (Kühlmittel), und über die Flachrippen bzw. Wellrippen strömt ein gasförmiges Medium (Luft), d. h. es stehen stark unterschiedliche Wärmekapazitätsströme im Wärmeaustausch. Mann muss daher auf der Luftseite zusätzliche Maßnahmen ergreifen, um dort die Wärmeübertragung zu verbessern.

Nach der US-A 3.250.325 sind die Wellrippen etwa zickzackförmig ausgebildet, d. h. sie bilden mit den Wandungen der Flachrohre etwa dreieckförmige Strömungskanäle, bei denen also jeweils zwei Rippenflächen zueinander geneigt angeordnet sind (V-Typ). Die eben ausgebildeten Rippenflächen sind mit so genannten Kiemen besetzt, d. h. mit Schlitzen, durch welche die Luft von einem Strömungskanal in den benachbarten umgelenkt wird. Diese Rippenkonfiguration dient einerseits der Vergrößerung der Wärmeübertragungsfläche auf der Luftseite und andererseits der Verbesserung des Wärmeübergangs durch Erhöhung der Turbulenz. Bei der Strömung der Luft über die Rippen bilden sich Grenzschichten aus, die durch die Kiemen jeweils wieder neu aufgebrochen werden.

Eine abgewandelte Rippenform, die so genannte Parallelrippe oder U-Typ, wurde durch die US-A 5.271,478 bekannt, und zwar ebenfalls für einen gelöteten Flachrohr-Wärmeübertrager. Im Unterschied zu der oben beschriebenen Rippe sind die Rippenflächen hier parallel zueinander angeordnet, d. h. die Rippenflächen und die Rohrwandungen bilden etwa rechteckförmige Strömungskanäle für die Luft. Auch hier sind die Rippenflächen mit Kiemen besetzt, wobei der Kiemenwinkel eine weitere Möglichkeit zur Beeinflussung der Grenzschichten und der Turbulenz bietet.

Ein Problem bei den bekannten vorgenannten Rippenkonfigurationen besteht darin, dass die Kiemen nicht über die volle Breite der Rippenflächen eingeschnitten werden können, weil die Rippenflächen im wandnahen Bereich in einen Radius übergehen. Im Bereich dieses Rippenbiegradius' sind also keine turbulenzerhöhenden Mittel vorhanden, was in diesem Bereich zu einer relativ dicken Grenzschicht, d. h. laminaren Strömung mit schlechtem Wärmeübergang führt. Teilweise treten im unmittelbaren Rohrwandbereich die höchsten Strömungsgeschwindigkeiten der Luft auf, wodurch die Aufheizung der Luft und damit die Wärmeabfuhr in diesen Bereichen am schlechtesten ist. Auch bei mechanisch gefügten Wärmeübertragern bestehen im wandnahen Bereich der Rundrohre zwischen den Flachrippen ähnliche Probleme.

Es ist Aufgabe der vorliegenden Erfindung, die möglichen Potenziale einer verbesserten Wärmeübertragung für Wärmeübertrager der eingangs genannten Art auszuschöpfen, d. h. den luftseitigen Wärmeübergang zu verbessern, und zwar möglichst ohne zusätzliche Kosten.

Die Lösung dieser Aufgabe ergibt sich aus den Merkmalen des Patentanspruches 1. Die Erfindung geht von der Erkenntnis aus, dass die Luftströmung bzw. der Wärmeübergang in den Bereichen der Rohrrippenkontaktstelle noch verbessert werden kann - daher sind erfindungsgemäß dort zusätzliche Störelemente in unterschiedlicher geometrischer Ausgestaltung vorgesehen, die im Wesentlichen als Wirbelerzeuger wirken und damit eine Verwirbelung der Strömung zur Folge haben. Durch diese erfindungsgemäße Maßnahme werden auch im rohrwandnahen Bereich der Rippe die Grenzschichten aufgebrochen bzw. gestört. Es kommt somit zu einer verbesserten Wärmeübertragung, ohne dass die Rippenkonfiguration erheblich geändert werden müsste, d. h. ohne nennenswerte Kostensteigerung. Die erfindungsgemäßen Störelemente können grundsätzlich bei den oben erwähnten Rippenformen, d. h. bei Flachrippen und Wellrippen, letztere mit geneigten und parallelen Rippenflächen, vorgesehen werden, allerdings ergibt sich ein Vorteil für die Parallelrippe, weil sich dort im Strömungskanal eine symmetrische Strömung ergibt und im "Wellental", d. h. dem gebogenen Bereich der Rippe mehr Raum für die Anordnung der Störelemente vorhanden ist.

Weitere vorteilhafte Ausgestaltungen der Erfindung ergeben sich aus den Unteransprüchen.

Für die Parallelrippe ist es vorteilhaft, wenn der gebogene Rippenabschnitt einen flachen mittleren Abschnitt aufweist. Hierdurch wird die Rippenbasis etwas verbreitert und der notwendige Platz für die Anordnung der Störelemente geschaffen.

Die Störelemente selbst können die verschiedensten Ausführungsformen aufweisen, wobei eine Ausprägung aus dem Rippenblech in Form einer runden oder länglichen Noppe oder in Form eines Kegelstumpfes oder einer Kegelspitze vorteilhafte Ausbildungen sind, die sich relativ einfach bei der konventionellen Herstellung der Rippe prägen lassen.

Eine weitere vorteilhafte Ausführungsform sind aus dem Rippenblech partiell ausgeschnittene bzw. ausgestanzte und herausgebogene Flächenelemente, z. B. in Form einer Rampe, die eine Abrisskante für die Luftströmung bildet und somit eine Verwirbelung bewirkt. Ebenso können Lappen aus dem Rippenblech herausgebogen und parallel oder schräg in die Luftströmung gestellt werden. Durch den Anstellwinkel der Lappen oder Fahnen ergibt sich ebenfalls eine Verwirbelung. Dadurch, dass jeweils eine Vielzahl von Störelementen hintereinander und im Abstand angeordnet sind, wird die Grenzschichtströmung immer wieder gestört und somit der Verdickung der Grenzschicht entgegengewirkt.

Nach einer vorteilhaften Weiterbildung der Erfindung entfalten die Störelemente ihre maximale Wirkung, wenn sie innerhalb vorgegebener Abmessungen liegen, die sich ebenfalls aus den Unteransprüchen ergeben. Somit ergibt sich die Obergrenze für die Höhe der Störelemente dadurch, dass sie nicht in den Bereich der Kiemenströmung hineinragen und auch den Druckverlust der Luftströmung nicht wesentlich erhöhen dürfen.

Nach einer vorteilhaften Weiterbildung der Erfindung können ähnliche Störelemente in oder an der Rohrwand zwischen zwei Wellenbergen angeordnet werden, z. B. durch Einprägung der Rohrwand nach innen, d. h. zur Flüssigkeitsseite. Auch eine Ausprägung der Rohrwand zur Luftseite hin ist möglich, z. B. in Form von so genannten Winglets, d. h. V-förmig ausgebildeten Ausprägungen.

Ausführungsbeispiele der Erfindung sind in der Zeichnung dargestellt und werden im Folgenden näher beschreiben. Es zeigen
- Fig. 1: eine Wellrippe mit V-förmiger Anordnung (V-Typ),
- Fig. 2: eine Wellrippe in U-förmiger Anordnung (U-Typ) mit ausgeprägtem Störelement,
- Fig. 3: eine Wellrippe (U-Typ) mit ausgeschnittenem Störelement,
- Fig. 4: einen Längsschnitt durch einen Rippenkanal mit spitzen Störelementen,
- Fig. 5: einen Längsschnitt durch einen Rippenkanal mit noppenförmigen Störelementen,
- Fig. 6: einen Längsschnitt durch einen Rippenkanal mit rampenförmigen Störelementen,
- Fig. 7: einen Längsschnitt durch einen Rippenkanal mit lappenförmigen Störelementen,
- Fig. 8: eine Einzelheit X aus Fig. 6,
- Fig. 9: eine Einzelheit Y aus Fig. 7 und
- Fig. 10: eine Teilschnittdarstellung der noppenartigen Ausprägung gemäß Fig. 2.

**Fig. 1** zeigt eine nur teilweise dargestellte Wellrippe 1 im Querschnitt, angeordnet zwischen zwei Flachrohren 2, 3, die nur teilweise als Rohrwandstücke dargestellt sind. Die Wellrippe 1 sowie die Flachrohre 2, 3 sind Teile eines nicht dargestellten Wärmeübertragernetzes, welches Bestandteil eines Wärmeübertragers in bekannter Bauart ist. Solche Wärmeübertrager können beispielsweise Kühlmittelkühler für die Kühlung eines Verbrennungsmotors eines Kraftfahrzeuges sein oder auch Kältemittelkondensatoren als Teil einer Kraftfahrzeugklimaanlage. Beiden Wärmeübertragern ist gemein, dass durch die Rohre ein flüssiges und/oder dampfförmiges Medium fließt, während die Außenseite der Rohre, deren Fläche durch die Wellrippen vergrößert wird, von Umgebungsluft beaufschlagt wird. Die Luft wird dabei durch Staudruck oder durch ein Gebläse gefördert.

Die Wellrippe 1 weist zwei geneigt zueinander angeordnete, d. h. einen spitzen Winkel miteinander bildende Rippenflächen 4, 5 auf, die über ein Bogenstück 6, den so genannten Wellenkamm miteinander verbunden sind. Der Wellenkamm 6 ist mit der Rohrwand 2 verlötet. Die Rippenflächen 4, 5 weisen so genannte Kiemen 7, 8 auf, die jeweils bis zum Beginn des Bogenstückes 6 reichen, d. h. bis auf einen Abstand a zur Rohrwandung 2, 3. Die Rippenflächen 4, 5 bilden mit der Rohrwand 3 einen etwa dreieckförmigen Strömungskanal 9. Der mittlere Abstand der Rippenflächen 4, 5 wird in einer Mittelebene m gemessen und ist mit t bezeichnet. Die Wellrippe 1 erstreckt sich nach rechts und links in analoger Ausbildung und mit derselben Teilung t. Aufgrund des etwa dreieckförmigen Strömungsquerschnittes für die Luft ergibt sich eine ungleichmäßige Geschwindigkeit- und Temperaturverteilung über den Strömungskanal 9. So stellt sich z. B. im unteren Bereich des größten Querschnitts die höchste Strömungsgeschwindigkeit ein. Im oberen Bereich des engsten Querschnittes, d. h. im Bereich des Bogenstückes 6 bilden sich bei konventioneller Ausbildung der Wellrippe relativ dicke Grenzschichten mit laminarer Strömung aus. Um dieses zu vermeiden bzw. um eine solche Grenzschicht aufzubrechen ist in diesem Bereich ein Störelement 10 angeordnet, das als Lappen aus dem Rippenmaterial herausgeschnitten und umgebogen ist. In Richtung senkrecht zur Zeichenebene, d. h. in Luftströmungsrichtung sind mehrere solcher Störelemente 10 im Bereich des Bogenstückes 6 angeordnet.

Auf der gegenüber liegenden Seite, d. h. im Bereich der Rohrwand 3 ist gestrichelt eine Vertiefung 11 in die Rohrwand 3 eingeformt, die als Störelement oder Wirbelerzeuger für die Luftströmung in diesem wandnahen Bereich wirken soll. Ein solches Störelement, das prinzipiell auch in die entgegengesetzte Richtung, d. h. in den Strömungskanal 9 hinein ausgeformt werden kann, ist als zusätzliche Option zu dem rippenseitigen Störelement 10 gedacht. Bei der gestrichelten Ausbildung der Einprägung 11 wirkt diese gleichzeitig als Störelement auf der Innenseite der Rohrwand für das dort strömende Kühlmittel bzw. Kältemittel.

**Fig. 2** zeigt eine andere Rippenform, nämlich eine so genannte Parallelrippe 12 mit parallel zueinander oder U-förmig angeordneten Rippenflächen 13, 14, welche über ein Bogenstück 15 miteinander verbunden sind. Die beiden Rippenflächen 14, 15 weisen ebenfalls an sich bekannte Kiemen 16, 17 auf, die eine Länge l aufweisen und sich somit nicht über den gesamten Kanalquerschnitt erstrecken, sondern jeweils einen Abstand a von den Rohrwandungen 18. 19 aufweisen. Das Bogenstück 15 setzt sich aus drei Abschnitten, nämlich zwei äußeren etwa kreisförmig gebogenen Abschnitten 15a, 15b und einem mittleren relativ flachen Abschnitt 15c zusammen. Die Rippenflächen 13, 14 in Verbindung mit dem Bogenstück 15 und der Rohrwand 19 bilden somit einen etwa rechteckförmigen Strömungskanal 20 mit einem konstanten Rippenabstand bzw. einer Rippenteilung t. Im Bereich des flachen Bogenstückes 15c ist ein noppenförmiges Störelement 21 angeordnet, das aus dem Rippenmaterial in Richtung des Strömungskanals 20 ausgeprägt ist. Die Kontur dieses noppenförmigen Störelements 21 zeigt eine Ansicht in Richtung A: die Ausprägung 21 weist eine etwa ovale Kontur auf mit einer Längserstreckung K und einer Breite B. Diese Störelemente 21 sind - wie auch aus den folgenden Darstellungen hervorgeht - in Luftströmungsrichtung fluchtend hintereinander angeordnet, so dass in diesen Bereichen die Grenzschicht gestört und eine Verwirbelung erzeugt wird. Damit wird in diesem wandnahen Bereich (mit dem Abstand a), wo die Luftströmung nicht durch die Kiemen 16, 17 beeinflusst wird, eine turbulente Strömung erzeugt.

**Fig. 3** zeigt eine Parallelrippe 22 der gleichen Konfiguration wie die Parallelrippe 12 in Fig. 2 mit dem Unterschied, dass statt der noppenartigen Ausprägung 21 hier ein Blechstreifen in Form einer Fahne 23 als Störelement vorgesehen ist. Diese Fahne 23 erstreckt sich mit einer Höhe H, die ungefähr dem Abstand a entspricht, in den Luftströmungskanal, d. h. bis zum Beginn der Kiemen.

**Fig. 4** zeigt einen Längsschnitt durch einen Rippen bzw. Luftströmungskanal mit Blick auf eine Rippenfläche 30 mit Kiemen 31. Die Rippe 30 ist mit ihrem oberen Wellenberg 30a mit einer Rohrwand 32 eines nicht vollständig dargestellten Flachrohres verlötet, und ein unterer Wellenberg 30b ist mit einer Rohrwand 33 eines benachbarten Flachrohres verlötet. Auf dem Boden bzw. im Wellental 30b der Rippe 30 sind Störelemente 34 angeordnet, die etwa die Form einer Kegelspitze aufweisen und aus dem Material der Rippe 30 herausgeprägt sind. Die Luftströmung, deren Richtung durch einen Pfeil L gekennzeichnet ist, wird somit im unteren Bereich 30b der Rippe 30 durch die hintereinander angeordneten, mit ihren Spitzen in den Luftstrom ragenden Störelementen 34 gestört. Es bilden sich hinter jedem Störelement 34 Wirbel aus, die den Wärmeübergang in diesem Bereich verbessern. Die Störelemente 34 wirken also als Wirbelerzeuger.

Ein Teilschnitt in der Ebene IV-IV zeigt das Profil der Kiemen 31, die - in Richtung der Anstellung - eine Kiementiefe T aufweisen.

**Fig. 5** zeigt die gleiche Darstellung wie in Fig. 4, allerdings mit einer anderen Ausführungsform von Störelementen 35, die rund oder oval ausgebildet und ebenfalls aus dem Rippenmaterial herausgeprägt sind.

**Fig. 6** zeigt eine ähnliche Darstellung wie Fig. 4 und 5, allerdings mit einer anderen Ausführungsform von Störelementen 36, die rampenförmig ausgebildet sind und als Einzelheit X in **Fig. 8** dargestellt sind. Die Störelemente **36** sind als Rampe 37 ausgebildet, die aus einer Rippe 38 ausgeschnitten und in den Luftstrom L hineingebogen sind. Die Rampe 37 ist durch eine Höhe H und eine Länge K gekennzeichnet. Die Rippe 38 ist in diesem Bereich mit einer Rohrwand 39 verlötet. Die Rampe 37 weist eine Abrisskante 40 auf, an welcher sich Luftwirbel ausbilden.

**Fig. 7** zeigt eine weitere Ausführungsform von Störelementen 41, die lappenförmig ausgebildet und als Einzelheit Y in **Fig. 9** dargestellt sind. Das Störelement 41 ist als rechteckförmiger Lappen 42 ausgebildet, der aus einem Rippenboden 43 ausgeschnitten und in den Luftstrom L hineingebogen ist. Der Lappen 42, der eine Höhe H und eine Länge K aufweist, steht bei diesem Ausführungsbeispiel mit seinen Flächen parallel zum Luftstrom L und wirkt somit mit seiner Anströmkante 43 als "Grenzschichtbrecher". Es ist jedoch auch möglich, einen solchen Lappen schräg, d. h. mit einem Anstellwinkel zur Luftströmung L zu stellen, womit sich zusätzliche Verwirbelungseffekte ergeben.

**Fig. 10** zeigt eine vergrößerte Schnittdarstellung der noppenförmigen Ausprägung 21 in Fig. 2. Die Rippe 15 ist über Lötmenisken 45 mit der Rohrwand 18 verlötet. Der mittlere Bereich 15c weist eine noppenartige Ausprägung 21 auf, die mit einer Höhe H in den Luftströmungskanal hineinragt. Die Herstellung dieser Ausprägung 21 ist beim Walzen der Rippen ohne großen Aufwand möglich, indem entsprechende Prägenoppen auf den Walzen vorgesehen werden.

## Patentansprüche

1. Wärmeübertrager mit Flachrohren und Wellrippen, wobei die Flachrohre von einem ersten Medium durchströmbar und die Wellrippen von einem zweiten Medium umströmbar sind und mit Kiemen besetzte Rippenflächen aufweisen, wobei die Flachrohre von Wellenkämmen der Wellrippen berührt werden, wobei im Bereich einer Rohrrippenkontaktstelle zumindest ein Störelement für die Strömung des zweiten Mediums vorgesehen ist, **dadurch gekennzeichnet, dass** zumindest ein Störelement eine Höhe H senkrecht zu einer Hauptströmungsrichtung des zweiten Mediums und die Kiemen einen Abstand a von der Rohrrippenkontaktstelle aufweisen, wobei folgende Beziehung gilt: 0,1 a ≤ H ≤ 1,0 a.

2. Wärmeübertrager nach Anspruch 1, **dadurch gekennzeichnet, dass** die Flachrohre und die Wellrippen miteinander verlötet sind.

3. Wärmeübertrager nach einem der vorhergehenden Ansprüche, **dadurch gekennzeichnet, dass** die Wellrippen gegeneinander geneigte Rippenflächen aufweisen.

4. Wärmeübertrager nach einem der vorhergehenden Ansprüche, **dadurch gekennzeichnet, dass** die Welirippen zueinander parallele Rippenflächen aufweisen.

5. Wärmeübertrager nach Anspruch 4, **dadurch gekennzeichnet, dass** die Wellenkämme jeweils drei Abschnitte aufweisen, nämlich zwei äußere Abschnitte mit relativ großer Krümmung und einen mittleren Abschnitt mit kleinerer oder ohne Krümmung.

6. Wärmeübertrager nach einem der vorhergehenden Ansprüche, **dadurch gekennzeichnet, dass** im Bereich eines Wellenkammes mehrere Störelemente für die Strömung des zweiten Mediums vorgesehen sind.

7. Wärmeübertrager nach Anspruch 6, **dadurch gekennzeichnet, dass** mehrere Störelemente eines Wellenkammes in Hauptströmungsrichtung des zweiten Mediums fluchtend angeordnet sind.

8. Wärmeübertrager nach einem der vorhergehenden Ansprüche, **dadurch gekennzeichnet, dass** zumindest ein Störelement als noppenartige Ausprägung aus dem Rippenmaterial ausgebildet ist.

9. Wärmeübertrager nach einem der vorhergehenden Ansprüche, **dadurch gekennzeichnet, dass** zumindest ein Störelement als Lappen ausgebildet ist, wobei der Lappen insbesondere aus dem Rippenmaterial gestanzt ist.

10. Wärmeübertrager nach Anspruch 9, **dadurch gekennzeichnet, dass** der Lappen gegenüber einer Hauptströmungsrichtung des zweiten Mediums angestellt ist.

11. Wärmeübertrager nach Anspruch 9 oder 10, **dadurch gekennzeichnet, dass** der Lappen als Rampe ausgebildet ist.

12. Wärmeübertrager nach Anspruch 9 oder 10, **dadurch gekennzeichnet, dass** der Lappen als Fahne ausgebildet ist.

13. Wärmeübertrager nach einem der vorhergehenden Ansprüche, **dadurch gekennzeichnet, dass** zumindest ein Störelement eine Länge K und die Kiemen eine Tiefe T aufweisen, wobei folgende Beziehung gilt: 0,5 T ≤ K ≤ 2,0 T.

14. Wärmeübertrager nach einem der vorhergehenden Ansprüche, **dadurch gekennzeichnet, dass** zumindest ein Störelement eine Breite B und die zugehörige Rohrrippenkontaktstelle einen Abstand t zu einer benachbarten Rohrrippenkontaktstelle aufweist, wobei folgende Beziehung gilt: 0,1 t ≤ B ≤ 0,5 t.

15. Wärmeübertrager nach einem der vorhergehenden Ansprüche, **dadurch gekennzeichnet, dass** ein Flachrohr zwischen zwei Wellenkämmen einer Wellrippe zumindest ein zweites Störelement für die Strömung des zweiten Mediums aufweist.

16. Wärmeübertrager nach Anspruch 15, **dadurch gekennzeichnet, dass** zumindest ein zweites Störelement als Ausprägung aus einer Rohrwand ausgebildet ist.

## Claims

1. A heat exchanger with flat tubes and corrugated fins, wherein a first medium can flow through the flat tubes and a second medium can flow around the corrugated fins comprising notched fin surfaces, wherein the flat tubes are touched by wave peaks of the corrugated fins, wherein at least one interfering element for the flow of the second medium is provided in a contact area of a tube fin, **characterised in that** at least one interfering element has a height H perpendicular to a main flow direction of the second medium and the notches have a distance a from the contact areas of the tube fins, wherein the following relation applies: 0.1 a ≤ H ≤ 1.0 a.

2. The heat exchanger according to claim 1, **characterised in that** the flat tubes and the corrugated fins are soldered together.

3. The heat exchanger according to one of the preceding claims, **characterised in that** the corrugated fins have fin areas inclined against each other.

4. The heat exchanger according to one of the preceding claims, **characterised in that** the corrugated fins have fin areas parallel to each other.

5. The heat exchanger according to claim 4, **characterised in that** the wave peaks have three sections each, two outer sections with a relatively large curve and one middle section with a smaller curve or without curve.

6. The heat exchanger according to one of the preceding claims, **characterised in that** several interfering elements for the flow of the second medium are provided in the area of a wave peak.

7. The heat exchanger according to claim 6, **characterised in that** several interfering elements of a wave peak are arranged in alignment with the main flow direction of the second medium.

8. The heat exchanger according to one of the preceding claims, **characterised in that** at least one interfering element is formed as a stud-like element from the fin material.

9. The heat exchanger according to one of the preceding claims, **characterised in that** at least one interfering element is formed as a flap, wherein the flap is punched from the fin material in particular.

10. The heat exchanger according to claim 9, **characterised in that** the flap is arranged opposite to a main flow direction of the second medium.

11. The heat exchanger according to claim 9 or 10, **characterised in that** the flap is formed as a chute.

12. The heat exchanger according to claim 9 or 10, **characterised in that** the flap is formed as a lug.

13. The heat exchanger according to one of the preceding claims, **characterised in that** at least one interfering element has a length K and the notches have a depth T, wherein the following relation applies: 0.5 T ≤ K ≤ 2.0 T.

14. The heat exchanger according to one of the preceding claims, **characterised in that** at least one interfering element has a width B and the related contact area of the tube fins has a distance t to an adjacent contact area of the tube fins, wherein the following relation applies: 0.1 t ≤ B ≤ 0.5 t.

15. The heat exchanger according to one of the preceding claims, **characterised in that** a flat tube between two wave peaks of a corrugated fin has at least one second interfering element for the flow of the second medium.

16. The heat exchanger according to claim 15, **characterised in that** at least one second interfering element is formed from a tube wall.

## Revendications

1. Echangeur de chaleur comprenant des tubes plats et des ailettes ondulées, où les tubes plats peuvent être traversés par un premier milieu, et les ailettes ondulées peuvent être contournées par un second milieu et présentent des surfaces d'ailettes comportant des ouïes, où les tubes plats sont au contact de crêtes ondulées des ailettes ondulées où, dans la zone d'un point de contact entre les tubes et les ailettes, il est prévu au moins un élément perturbateur pour l'écoulement du second milieu, **caractérisé en ce qu'**au moins un élément perturbateur présente une hauteur H perpendiculaire à une direction d'écoulement principal du second milieu, et les ouïes présentent un intervalle a par rapport au point de contact entre les tubes et les ailettes, où s'applique la relation suivante : 0,1 a ≤ H ≤ 1,0 a.

2. Echangeur de chaleur selon la revendication 1, **caractérisé en ce que** les tubes plats et les ailettes ondulées sont assemblés les uns aux autres par brasage.

3. Echangeur de chaleur selon l'une ou l'autre des revendications précédentes, **caractérisé en ce que** les ailettes ondulées présentent des surfaces d'ailettes inclinées les unes par rapport aux autres.

4. Echangeur de chaleur selon l'une quelconque des revendications précédentes, **caractérisé en ce que** les ailettes ondulées présentent des surfaces d'ailettes parallèles entre elles.

5. Echangeur de chaleur selon la revendication 4, **caractérisé en ce que** les crêtes ondulées présentent à chaque fois trois parties, à savoir deux parties extérieures ayant une courbure relativement importante et une partie centrale ayant une courbure plus petite ou bien sans courbure.

6. Echangeur de chaleur selon l'une quelconque des revendications précédentes, **caractérisé en ce que**, dans la zone d'une crête ondulée, il est prévu plusieurs éléments perturbateurs pour l'écoulement du second milieu.

7. Echangeur de chaleur selon la revendication 6, **caractérisé en ce que** plusieurs éléments perturbateurs d'une crête ondulée sont disposés en étant alignés dans la direction d'écoulement principal du second milieu.

8. Echangeur de chaleur selon l'une quelconque des revendications précédentes, **caractérisé en ce qu'**au moins un élément perturbateur est configuré, à partir du matériau des ailettes, comme une partie saillante en forme de téton.

9. Echangeur de chaleur selon l'une quelconque des revendications précédentes, **caractérisé en ce qu'**au moins un élément perturbateur est configuré comme une patte, où la patte est estampée en particulier à partir du matériau des ailettes.

10. Echangeur de chaleur selon la revendication 9, **caractérisé en ce que** la patte est placée de façon inclinée par rapport à une direction d'écoulement principal du second milieu.

11. Echangeur de chaleur selon la revendication 9 ou 10, **caractérisé en ce que** la patte est configurée comme une rampe.

12. Echangeur de chaleur selon la revendication 9 ou 10, **caractérisé en ce que** la patte est configurée comme une languette.

13. Echangeur de chaleur selon l'une quelconque des revendications précédentes, **caractérisé en ce qu'**au moins un élément perturbateur présente une longueur K et les ouïes présentent une profondeur T où s'applique la relation suivante : 0,5 T ≤ K ≤ 2,0 T.

14. Echangeur de chaleur selon l'une quelconque des revendications précédentes, **caractérisé en ce qu'**au moins un élément perturbateur présente une largeur B, et le point de contact associé, entre les ailettes et les tubes, présente un intervalle t par rapport à un point de contact voisin, entre les ailettes et les tubes, où s'applique la relation suivante : 0,1 t ≤ B ≤ 0,5 t.

15. Echangeur de chaleur selon l'une quelconque des revendications précédentes, **caractérisé en ce qu'**un tube plat présente, entre deux crêtes ondulées d'une ailette ondulée, au moins un deuxième élément perturbateur pour l'écoulement du second milieu.

16. Echangeur de chaleur selon la revendication 15, **caractérisé en ce qu'**au moins un deuxième élément perturbateur est configuré comme une partie en saillie par rapport à une paroi tubulaire.
